# EUROPÄISCHE PATENTANMELDUNG

(11) **EP 4 703 546 A1**
(43) Veröffentlichungstag der Anmeldung: **04.03.2026**
(21) Anmeldenummer: 24197655.4
(22) Anmeldetag: 30.08.2024
(51) Int. Cl.: E05F 3/22, E05F 15/63

(54) **TÜRSCHLIESSGESTÄNGE SOWIE TÜRSCHLIESSVORRICHTUNG MIT TÜRSCHLIESSGESTÄNGE**

(71) Anmelder: dormakaba Deutschland GmbH, 58256 Ennepetal (DE)
(72) Erfinder: HELLWIG, Alexander, 58256 Ennepetal (DE); SALUTZKI, Thomas, 58256 Ennepetal (DE)
(74) Vertreter: Balder IP Law, S.L.

(57) **Zusammenfassung**

Die Erfindung betrifft ein Türschließgestänge (10) für eine Türschließvorrichtung (100) mit einem Türschließhebel (1) und einer Koppelvorrichtung (2) zur Koppelung des Türschließhebels (1) mit einem Türschließer (20), wobei die Koppelvorrichtung (2) ein mit dem Türschließhebel (1) verbindbares, insbesondere verbundenes, erstes Koppelelement (3) und ein mit dem Türschließer (20) verbindbares zweites Koppelelement (4) aufweist, und wobei das erste und das zweite Koppelelement (3, 4) zur Ermöglichung einer Drehmomentübertragung zwischen dem Türschließer (20) und dem Türschließhebel (1) miteinander verbunden sind, wobei die beiden Koppelelemente (3, 4) jeweils eine mehrere Zähne (3.2, 4.2) aufweisende Koppelkontur (3.1, 4.1) aufweisen, über die die beiden Koppelelemente (3, 4) in verschiedenen Montagepositionen (M1, M2, M3, M4) miteinander verbindbar sind.

## Beschreibung

Die Erfindung betrifft ein Türschließgestänge für eine Türschließvorrichtung mit einem Türschließhebel und einer Koppelvorrichtung zur Koppelung des Türschließhebels mit einem Türschließer, wobei die Koppelvorrichtung ein mit dem Türschließhebel verbindbares, insbesondere verbundenes erstes Koppelelement und ein mit dem Türschließer verbindbares zweites Koppelelement aufweist, und wobei das erste und das zweite Koppelelement zur Ermöglichung einer Drehmomentübertragung zwischen dem Türschließer und dem Türschließhebel miteinander verbunden sind. Weiterhin betrifft die Erfindung eine Türschließvorrichtung mit einem Türschließer, einem Türschließgestänge und einer Gleitschiene.

Türschließvorrichtungen werden sowohl im privaten als auch im industriellen Bereich eingesetzt, um Türen zu schließen. Entsprechende Türschließvorrichtungen stellen somit sicher, dass bestimmte Türen nach dem Öffnen selbstständig wieder geschlossen werden, so dass ein unbeabsichtigtes Offenstehen der Türen verhindert wird. Einen ganz typischen Anwendungsfall stellen beispielsweise Brandschutztüren dar, da diese nur in der geschlossenen Stellung Schutz vor Bränden bieten können und somit in der Regel nur kurzzeitig geöffnet werden dürfen, im Übrigen aber in der geschlossenen Position verbleiben sollen.

Entsprechende Türschließvorrichtungen bestehen dabei im Wesentlichen aus einem Türschließer, der bspw. im oberen Bereich der zu schließenden Tür angeordnet ist, einer bspw. türrahmenseitig angeordneten Gleitschiene und einem Türschließgestänge, welches auf der einen Seite mit der Gleitschiene und auf der anderen Seite mit dem Türschließer gekoppelt ist. Das Türschließgestänge ist somit zwischen der Gleitschiene und dem Türschließer angeordnet und es sorgt für eine Kraftübertragung der von dem Türschließer bereitgestellten Schließkraft über das Türschließgestänge auf die Gleitschiene.

Das Türschließgestänge selbst besteht in der Regel aus einem Türschließhebel, der auf der einen Seite über eine Koppelvorrichtung mit dem Türschließer und auf der anderen Seite mit der Gleitschiene gekoppelt ist und über den die Kräfte und Drehmomente von dem Türschließer auf die Gleitschiene übertragen werden können. Dabei ist es bekannt, Koppelvorrichtungen mit einem zweiteiligen Aufbau einzusetzen, nämlich solche Koppelvorrichtungen, die aus einem ersten Koppelelement bestehen, welches mit dem Türschließer verbindbar ist, und einem zweiten Koppelelement, welches mit dem Türschließhebel verbunden ist.

Zwar haben sich solche Koppelvorrichtungen bzw. solche Türschließgestänge insgesamt in der Praxis durchaus bewährt und sie werden auch in großer Stückzahl eingesetzt, allerdings sind bekannte Türschließgestänge vergleichsweise wenig flexibel und die Montage kann vergleichsweise aufwändig sein, insbesondere da der Türschließer bzw. die mit der Koppelvorrichtung zu koppelnde Welle des Türschließers an die Position der Koppelvorrichtung angepasst werden muss.

Die Erfindung stellt sich daher die Aufgabe, ein Türschließgestänge anzugeben, welches sich durch eine erhöhte Flexibilität auszeichnet.

Diese Aufgabe wird bei einem Türschließgestänge der eingangs genannten Art dadurch gelöst, dass die beiden Koppelelemente korrespondierend zueinander ausgestaltete Koppelkonturen aufweisen, über die die beiden Koppelelemente in verschiedenen Montagepositionen formschlüssig miteinander verbindbar sind.

Durch die Möglichkeit, die beiden Koppelkonturen bzw. die beiden Koppelelemente in mehreren Montagepositionen miteinander zu verbinden, kann eine variable Anpassung zwischen Türschließer und Türschließhebel ermöglicht werden. Der Türschließer bzw. die Stellung der Welle des Türschließers ist insofern unabhängig von der Position des Türschließhebels, und es ist nicht erforderlich, die Welle vor der Montage einzustellen, sondern über die beiden Koppelelemente wird vielmehr eine variable Koppelung ermöglicht, die weitestgehend unabhängig von der Stellung der Welle des Türschließers ist. Zudem können aufgrund der geschaffenen Variabilität auch verschiedene Türschließer eingesetzt werden. Als Türschließer werden im Rahmen dieser Offenbarung auch Türantriebe sowie integrierte Türschließer, Bodentürschließer und Rahmentürschließer verstanden. Das hierin beschriebene Türschließgestänge eignet sich somit explizit auch für solche Türschließvorrichtungen. Im Besonderen eignet sich das Türschließgestänge auch zur Nutzung in Scherengestängen.

Die formschlüssige Verbindung zwischen den beiden Koppelementen sorgt dabei für eine zuverlässige Übertragung von Kräften und Drehmomenten und es besteht nicht die Gefahr, dass es zu einem Durchrutschen der beiden Koppelelemente kommt. Wenn die beiden Koppelelemente miteinander verbunden sind, ist es insofern nicht möglich, eines der Koppelelemente um die nachfolgend noch näher erläuterte Montageachse gegenüber dem anderen Koppelelement zu verdrehen, sondern die beiden Koppelelemente sind zur Übertagung von Kräften und Drehmomenten nur als verbundene Einheit gemeinsam um die Montageachse M drehbar.

Gemäß einer vorteilhaften Weiterbildung der Erfindung ist vorgesehen, dass die beiden Koppelkonturen zur formschlüssigen Verbindung jeweils mehrere Vorsprünge aufweisen. Durch die Vorsprünge der Koppelkonturen können die beiden Koppelelemente formschlüssig miteinander verbunden sein, so dass auch hohe Kräfte und Drehmomente übertragen werden können. Die Vorsprünge der einen Koppelkontur können dabei mit den Vorsprüngen der anderen Koppelkontur in Eingriff stehen. Dadurch kann ein zuverlässiger Kraftfluss von dem einen Koppelelement auf das andere Koppelelement sichergestellt werden. Die Kräfte können sich dabei auf die einzelnen Vorsprünge aufteilen, damit jeder Vorsprung nur einen Bruchteil der zu übertragenen Kräfte und Drehmomente übertagen muss. Durch diese Koppelung kann somit sowohl eine hohe Variabilität als auch eine zuverlässige Stabilität zur Übertragung hoher Kräfte und Drehmomente erreicht werden.

In konstruktiver Hinsicht können die Vorsprünge derart ausgestaltet sein, dass die beiden Koppelkonturen miteinander verzahnt sein können. Die Vorsprünge können somit Zähne ausgebildet sein.

Im Hinblick auf die Verbindung der beiden Koppelelemente hat es sich weiterhin als vorteilhaft herausgestellt, wenn die Koppelelemente lösbar miteinander verbunden sind. Durch die lösbare Verbindung ergeben sich Vorteile bei der Montage sowie auch bei der Demontage. Außerdem ist es auf einfache Weise möglich, die beiden Koppelelemente in verschiedenen Montagepositionen miteinander zu verbinden, um somit eine sehr einfache Adaption zu erreichen.

In diesem Zusammenhang hat es sich weiterhin als vorteilhaft herausgestellt, wenn die beiden Koppelelemente über eine Steckverbindung miteinander verbindbar sind. Das heißt, dass eines der Koppelelemente auf das andere Koppelelement aufsteckbar ist. Es kann vorgesehen sein, dass das zweite, dem Türschließer zugewandte Koppelelement, als Aufstecknuss ausgestaltet ist und dieses auf das erste Koppelelement aufsteckbar ist. Das erste, dem Türschließhebel zugewandte Koppelelement kann in einer festen Position mit dem Türschließhebel verbindbar bzw. mit diesem verbunden sein und die Adaption kann dann durch die variable Verbindung der beiden Koppelelemente sichergestellt werden. Das zweite Koppelelement kann insofern als Winkeladapter fungieren, der verschiedene Winkelstellungen des Türschließers bzw. der Welle des Türschließers an das erste Koppelelement und damit den Türschließhebel adaptieren kann.

Gemäß einer vorteilhaften Weiterbildung der Erfindung ist vorgesehen, dass die beiden Koppelelemente entlang einer Montageachse miteinander verbindbar sind. Zur Montage und zur Demontage bzw. zum Verbinden und Trennen der beiden Koppelelemente können diese somit entlang der Montageachse relativ zueinander in linearer Richtung bewegt werden. Die beiden Koppelelemente können in konstruktiver Hinsicht rotationssymmetrisch zur Montageachse ausgestaltet sein, so dass die Montageachse eine gemeinsame Symmetrieachse für beide Koppelelemente darstellt. Das zweite Koppelelement kann im Wesentlichen von zylinderförmiger Geometrie sein und eine zylindermantelflächige Außenseite aufweisen.

Ferner hat es sich als vorteilhaft herausgestellt, wenn die beiden Koppelelemente in den verschiedenen Montagepositionen unterschiedlich um die Montageachse gegeneinander relativverdreht zueinander angeordnet sind. Das zweite Koppelelement kann somit derart ausgerichtet bzw. gegenüber dem ersten Koppelelement verdreht sein, dass sich dieses mit dem Türschließer koppeln lässt. Danach können die beiden Koppelelemente in der vorstehend beschriebenen Weise miteinander verbunden werden, so dass der Türschließer über die beiden Koppelelemente mit dem Türschließhebel verbunden ist. In jeder Montageposition kann somit das zweite Koppelelement um einen bestimmten Winkel gegenüber dem ersten Koppelelement verdreht angeordnet sein. Es kann vorgesehen sein, dass unterschiedliche Türschließer entsprechend unterschiedliche Drehpositionen des zweiten Koppelelements erfordern, die durch die variable Verbindung der beiden Koppelelemente ermöglicht werden. Somit kann für verschiedene Türschließer dieselbe Koppelvorrichtung verwendet werden.

Hinsichtlich der konstruktiven Ausgestaltung der Koppelkontur eines Koppelelements, insbesondere des ersten Koppelelements, hat es sich als vorteilhaft herausgestellt, wenn dieses mehrere in radialer Richtung nach außen vorspringende Vorsprünge aufweist. Die Vorsprünge können insofern umfangsseitig angeordnet sein und sich im Hinblick auf die Montageachse in radialer Richtung nach außen erstrecken. Die entsprechende Koppelkontur kann somit nach Art eines Zahnrades ausgestaltet sein. Alternativ ist es aber auch möglich, dass sich die Vorsprünge in axialer Richtung erstrecken. Auch bei dieser Ausgestaltung lassen sich die beiden Koppelelemente in verschiedenen Montagepositionen miteinander verbinden und zuverlässig Kräfte und Drehmomente übertragen.

Im Hinblick auf die konstruktive Ausgestaltung des anderen Koppelelements hat es sich als vorteilhaft herausgestellt, wenn dieses Koppelelement, insbesondere das zweite Koppelelement, in radialer Richtung nach innen vorspringende Vorsprünge aufweist. Die Vorsprünge der beiden Koppelelemente können somit korrespondierend zueinander ausgestaltet sein, so dass eine Kraft- und Drehmomentübertragung über die Vorsprünge ermöglicht wird. Die Anzahl der Vorsprünge der beiden Koppelelemente kann dabei identisch sein, so dass sich eine umfangsseitig homogene Verbindung ergibt. Sofern sich die Vorsprünge eines Koppelelementes in axialer Richtung erstrecken, können sich dann entsprechend auch die Vorsprünge des anderen Koppelelements in axialer Richtung erstrecken, so dass die Vorsprünge der beiden Koppelelemente miteinander in Eingriff stehen können.

Ferner kann der Anzahl der Vorsprünge auch eine hohe Wichtigkeit im Hinblick auf die Anpassung bzw. die verschiedenen Montagepositionen zukommen. Denn je mehr Vorsprünge vorhanden sind, desto kleinteiliger können die beiden Koppelelemente relativverdreht miteinander verbunden sein. Das heißt, die Anzahl der Vorsprünge gibt den Symmetriewinkel vor, also den Winkel, um den die beiden Koppelelemente gegeneinander relativverdreht werden und dann miteinander verbunden werden können. Es ist insofern nicht möglich, die beiden Koppelelemente in beliebigen Drehpositionen miteinander zu verbinden, sondern die Koppelelemente können nur in diskreten Stellungen miteinander verbunden werden.

Zwar führen mehrere Vorsprünge somit zu einer größeren Variabilität, allerdings steigt auch der Produktions- bzw. Herstellungsaufwand. Zudem kann es mitunter bei zu vielen Vorsprüngen auch zu Beschädigungen kommen, insbesondere wenn die zu übertragenden Kräfte und Drehmomente nicht ganz optimal über alle Vorsprünge zu gleichen Teilen übertragen werden. Denn je mehr Vorsprünge vorgesehen sind, desto geringer ist die Tragfähigkeit eines einzelnen Vorsprungs. In der Praxis haben sich insbesondere 15 oder 18 Vorsprünge bewährt. Bei 15 Vorsprüngen beträgt der Symmetriewinkel 24 Grad. Das heißt, die beiden Koppelelemente können in Schritten von 24 Grad zueinander relativverdreht miteinander verbunden werden. Bei 18 Vorsprüngen beträgt der Symmetriewinkel 20 Grad und die Koppelelemente können entsprechend etwas kleinteiliger zueinander verdreht werden, nämlich um 20 Grad in jede Richtung. Insgesamt ergibt sich der Symmetriewinkel aus der Formel 360 geteilt durch die Anzahl der Vorsprünge.

Durch die variable Verbindung der Koppelelemente wird zudem erreicht, dass dieselben Komponenten sowohl für eine links angeschlagene Tür als auch für eine rechts angeschlagene Tür verwendet werden können. Zudem erlauben die Koppelelemente in beiden Montagerichtungen der Tür dieselbe Variabilität und dieselben Montagepositionen, so dass insgesamt nicht nur eine Anpassung an verschiedene Türschließer, sondern auch eine Anpassung derselben Komponenten an verschiedene Türmontagerichtungen ermöglicht wird. Die Koppelelemente sind insofern im Hinblick auf die verschiedenen Montagepositionen symmetrisch miteinander verbindbar. Das heißt, wenn das zweite Koppelelement um 20 Grad im Uhrzeigersinn gegenüber dem ersten Koppelelement gedreht und dann mit diesem verbunden werden kann, kann es ebenfalls um 20 Grad entgegen dem Uhrzeigersinn gedreht und dann mit dem ersten Koppelelement verbunden werden.

Gemäß einer vorteilhaften Weiterbildung der Erfindung ist vorgesehen, dass eines der Koppelelemente, insbesondere das erste Koppelelement, unlösbar mit dem Türschließhebel verbunden, insbesondere mit diesem verschweißt, insbesondere monolithisch einstückig mit dem Türschließhebel ausgebildet, ist. Durch diese unlösbare Verbindung können hohe Kräfte und Drehmomente übertragen werden. Das entsprechende Koppelelement kann vorab mit dem Türschließhebel verbunden, insbesondere verschweißt werden, und das zweite Koppelelement kann vorab mit dem Türschließer verbunden werden. Im Anschluss können dann die beiden Koppelelemente miteinander verbunden werden. Weiterhin ist es auch möglich, dass das erste Koppelelement einstückig mit dem Türschließhebel ausgebildet ist, das heißt, dass die beiden Elemente monolithisch aus einem Material geformt sind.

Im Hinblick auf die Verbindung mit dem Türschließer hat es sich als vorteilhaft herausgestellt, wenn eines der Koppelelemente, insbesondere das zweite Koppelelement, eine Schnittstelle zur Verbindung mit dem Türschließer aufweist. Über die Schnittstelle kann das entsprechende Koppelelement mit dem Türschließer, insbesondere mit einer Welle des Türschließers, drehgekoppelt sein. Als besonders vorteilhaft hat sich eine formschlüssige Verbindung herausgestellt, da sich mit dieser hohe Kräfte und Drehmomente übertragen lassen und nicht die Gefahr eines Durchrutschens besteht. Weiterhin kann es auch vorgesehen sein, dass das Koppelelement, insbesondere das zweite Koppelelement, Bestandteil des Türschließers ist bzw. dass dieses Koppelelement fest und insbesondere einstückig mit dem Türschließer bzw. mit der Welle des Türschließers verbunden ist. In diesem Fall wäre dann keine separate Schnittstelle zum Türschließer erforderlich. Gleichwohl kann auch bei dieser Ausgestaltung eine variable Anbindung durch die vorstehend beschriebene Verzahnung sichergestellt werden.

Im Hinblick auf die Anordnung der Schnittstelle hat es sich als vorteilhaft herausgestellt, wenn diese auf der einen Seite des Koppelelements und die Koppelkontur auf der anderen Seite des Koppelelements angeordnet ist. Durch diese Ausgestaltung kann das Koppelelement auf der einen Seite mit dem anderen Koppelelement und auf der gegenüberliegenden Seite mit dem Türschließer verbunden werden bzw. verbindbar sein. Die Schnittstelle kann somit dem Türschließer und die Koppelkontur dem anderen Koppelelement bzw. der Koppelkontur des anderen Koppelelements zugewandt sein.

Im Hinblick auf die Schnittstelle hat es sich weiterhin als vorteilhaft herausgestellt, wenn diese als Mehrkantschnittstelle ausgebildet ist. Durch diese Ausgestaltung kann eine zuverlässige formschlüssige Verbindung mit dem Türschließer sichergestellt werden. Die Schnittstelle kann insbesondere als Vierkant- oder als Sechskantschnittstelle ausgestaltet sein. Auch andere Geometrien wie bspw. eine dreieckige oder eine fünfeckige Form sind jedoch möglich. Maßgeblich ist dabei, dass die konstruktive Ausgestaltung der Schnittstelle eine zuverlässige formschlüssige Verbindung mit dem Türschließer und die Übertragung von Drehmomenten erlaubt. Die Schnittstelle kann als Einstecköffnung ausgestaltet sein, in die eine Welle des Türschließers eingesteckt werden kann, um die beiden Elemente miteinander zu drehkoppeln. Die Welle und die Schnittstelle können dabei in geometrischer Hinsicht aneinander angepasst sein. Wenn die Schnittstelle bzw. als Einstecköffnung mit einem viereckigen oder einem sechseckigen Querschnitt ausgebildet ist, kann die Welle entsprechend als Vierkantwelle oder als Sechskantwelle ausgestaltet sein.

In einer alternativen Ausgestaltung ist es jedoch auch möglich, dass die Mehrkantschnittstelle nach Art einer Welle ausgestaltet ist, die in eine entsprechende Schnittstelle des Türschließers eingreifen kann. Insofern kann die obenstehend beschriebene Ausgestaltung auch in umgekehrter Weise eingesetzt werden, um eine Drehkoppelung des Türschließers bzw. der Welle des Türschließers und dem Koppelelement zu erreichen.

Gemäß einer weiter vorteilhaften Ausgestaltung ist vorgesehen, dass die Schnittstelle einen Symmetriewinkel aufweist, der sich von dem Symmetriewinkel der Koppelkontur unterscheidet. Es ist vorgesehen, dass der Symmetriewinkel der Schnittstelle größer ist als der Symmetriewinkel der Koppelkontur. Durch diese Ausgestaltung ändert sich bei einer Verbindung der beiden Koppelkonturen in verschiedenen Montagepositionen entsprechend auch die Ausrichtung bzw. der Drehwinkel der Schnittstelle. Vorteilhaft ist Schnittstelle so ausgestaltet, dass die Anzahl der Seiten der Schnittstelle kein Vielfaches der Anzahl der Vorsprünge ist. Denn durch diese Ausgestaltung lässt sich die Variabilität deutlich verbessern. Wenn die Schnittstelle bspw. als Vierkantschnittstelle ausgebildet ist und die Koppelelemente 16 Vorsprünge aufweisen, ergeben sich hieraus nur drei unterschiedliche Stellungen der Schnittstelle und somit eine vergleichsweise geringe Variabilität. In diesem Zusammenhang ist somit auch vorgesehen, dass ein Verhältnis des Symmetriewinkel der Schnittstelle zu dem Symmetriewinkel der Koppelkontur größer 1, bevorzugt größer 3, besonders bevorzugt größer 9, insbesondere größer 12, ist. Auf diese Weise lassen sich vorteilhafte Kombination mit einer hohen Variabilität erstellen.

Im Hinblick auf die beiden Koppelelemente ist es weiterhin vorteilhaft, wenn jedes Koppelelement eine Durchgangsbohrung aufweist, so dass die beiden Koppelelemente durch eine Schraube miteinander verbunden werden können. Vorteilhaft ist eine Schraube in eine Welle des Türschließers einschraubbar, und sie erstreckt sich dabei durch die beiden Durchgangsbohrungen der Koppelelemente. Der Kopf der Schraube kann auf der Oberseite des Türschließhebels aufliegen, so dass die beiden Koppelelemente im Hinblick auf die Montageachse in axialer Richtung zusammengehalten werden. Die Schraube und die Durchgangsöffnungen können dabei konzentrisch zur Montageachse angeordnet sein.

Der Türschließhebel kann als Flachhebel ausgestaltet sein, so dass dieser insgesamt einen geringen Platzbedarf aufweist. Weiterhin ist es vorteilhaft, wenn der Türschließhebel an einem Ende mit der Gleitschiene und am gegenüberliegenden Ende mit dem Türschließhebel verbunden ist. Insofern kann der Türschließhebel als Hebelarm für eine durch den Türschließer initiierte Drehbewegung fungieren. Zur Verbindung mit dem ersten Koppelelement kann der Türschließhebel eine Bohrung aufweisen. Durch diese Bohrung wird dann zudem erreicht, dass sich die vorstehend beschriebene Schraube zur Verbindung mit dem Türschließer durch die Bohrung des Türschließhebels hindurcherstrecken kann.

Gemäß einer vorteilhaften Weiterbildung des Türschließgestänges hat es sich als vorteilhaft herausgestellt, wenn ein Set vorgesehen ist, bestehend aus mindestens zwei zweiten Koppelelementen unterschiedlicher Länge. Durch die Koppelelemente unterschiedlicher Länge kann eine weitere Anpassung erfolgen, nämlich insbesondere bei einer Sturztiefenvarianz oder bei nicht optimalen Montagesituationen. Es kann insofern wahlweise ein kürzeres zweites Koppelelement oder ein längeres zweites Koppelelement verwendet werden. Durch diese zusätzliche Variabilität kann auf mitunter teure Sonderschließervarianten mit verlängerten Achsen verzichtet werden.

Weiterhin können die Vorsprünge der beiden Koppelelemente aufgrund deren geometrischer Ausdehnung in Richtung der Montageachse auch eine gewisse axiale Bewegung des zweiten Koppelelements gegenüber dem ersten Koppelelement erlauben. Das heißt, das zweite Koppelelement muss ggf. nicht komplett bzw. bis auf Anschlag auf das erste Koppelelement aufgeschoben werden.

Im Hinblick auf die eingangs genannte Aufgabe wird somit ein Verfahren zur Verwendung eines Türschließgestänges vorgeschlagen, wobei wahlweise ein längeres oder ein kürzeres zweites Koppelelement verwendet wird. Das Türschließgestänge kann in der vorstehend beschriebenen Art ausgebildet sein.

Ferner wird im Hinblick auf die eingangs genannte Aufgabe eine Türschließvorrichtung mit einem Türschließer, einem Türschließgestänge und einer Gleitschiene vorgeschlagen, wobei das Türschließgestänge auf der einen Seite mit dem Türschließer und auf der anderen Seite mit der Gleitschiene gekoppelt ist. Vorteilhaft ist es dabei, wenn das Türschließgestänge in der vorstehend beschriebenen Weise ausgestaltet ist.

Der Türschließer kann auf der Innenseite der Tür, insbesondere im oberen Bereich der Tür, angeordnet sein. Die Gleitschiene kann im oberen Bereich der Innenseite des Türrahmens angeordnet sein. Alternativ kann die Anordnung aber auch umgekehrt sein. Das heißt, die Gleitschiene kann im oberen Bereich auf der Innenseite der Tür und der Türschließer kann entsprechend rahmenseitig angeordnet sein. Der Türschließer und die Gleitschiene können sich im Wesentlichen in horizontaler Richtung erstrecken und parallel zueinander angeordnet sein. Der Türschließhebel kann sich ebenfalls im Wesentlichen in horizontaler Richtung erstrecken und dieser kann bei geschlossener Tür zwischen dem Türschließer und der Gleitschiene angeordnet sein. Der Türschließhebel kann ferner oberhalb der Tür angeordnet sein, so dass dieser eine Öffnung der Tür nicht behindert, unabhängig davon, ob der Türschlie-ßer türseitig oder rahmenseitig angeordnet ist. Der Türschließhebel kann auf einer Seite in der Gleitschiene geführt sein, und beim Öffnen der Tür in der Gleitschiene abgleiten. Der Türschließer kann ein Drehmoment bereitstellen, welches den Türschließhebel derart gegenüber der Gleitschiene vorspannt, dass der Türschließhebel über den Türschließer ein die Tür schließendes Drehmoment auf die Tür ausübt.

Die vorstehend beschriebenen Ausgestaltungen, die sich auf das erste oder das zweite Koppelelement beziehen, sind nicht zwangsläufig auf dieses Koppelelement beschränkt. Vielmehr können die beiden Koppelelemente auch umgekehrt ausgestaltet bzw. umgekehrt angeordnet sein. Das heißt, es kann vorgesehen sein, dass das zweite Koppelelement mit dem Türschließhebel in der vorstehend beschriebenen Art und Weise verbunden ist und dass das erste Koppelelement mit dem Türschließer verbindbar und in das erste Koppelelement einsteckbar ist.

Weitere Einzelheiten und Vorteile der Erfindung sollen nachfolgend anhand der beigefügten Zeichnungen näher erläutert werden. Darin zeigen:
- Fig. 1: ein Türschließgestänge in einer perspektivischen Seitenansicht;
- Fig. 2: ein Ende eines Türschließhebels mit einer Koppelvorrichtung in einer Explosionsansicht;
- Fig. 3: eine Seitenansicht eines Endes eines Türschließhebels mit einem ersten Koppelelement;
- Fig. 4: ein zweites Koppelelement in verschiedenen Ansichten;
- Fig. 5: ein ersten Koppelelement in verschiedenen Ansichten;
- Fig. 6: die beiden Koppelelemente in verschiedenen Montagepositionen;
- Fig. 7: eine geschnittene Seitenansicht durch ein Ende eines Türschließhebels gemäß Fig. 2;
- Fig. 8: eine geschnittene seitliche Explosionsansicht gemäß Fig. 7;
- Fig. 9: eine weiter Ausführungsform eines zweiten Koppelelements;
- Fig. 10: eine schematische Ansicht einer Türschließvorrichtung.

Die Darstellung der Fig. 10 zeigt zunächst eine Türschließvorrichtung 100, mit welcher sich Türen selbsttätig schließen lassen. Die Türschließvorrichtung 100 besteht dabei im Wesentlichen aus drei Elementen, nämlich einem Türschließer 20, einer Gleitschiene 30 sowie einem auf der einen Seite mit dem Türschließer 20 und auf der gegenüberliegenden Seite mit der Gleitschiene 30 gekoppelten Türschließgestänge 10, welches wiederum einen Türschließhebel 1 aufweist. Im dargestellten Beispiel ist der Türschließer 20 im oberen Bereich einer nicht mit dargestellten Tür angeordnet und die Gleitschiene ist an der Innenseite des Rahmens der Tür angeordnet. Eine solche Anordnung ist meist bei integrierten Türschließern vorgesehen. Es ist auch vorstellbar, dass die Gleitschiene oberhalb des Rahmens der Tür angeordnet ist, wie es beispielsweise von aufgesetzten Türschließern oder Türantrieben bekannt ist.

Der Türschließer 20 ist über die nachfolgend noch näher erläuterte Koppelvorrichtung 2 mit dem Türschließhebel 1 gekoppelt, so dass über den Türschließer 20 ein Drehmoment auf den Türschließhebel 1 aufgebracht werden kann. Aufgrund der Verbindung des Türschließers 20 mit der Gleitschiene 30 kann dieses Drehmoment dazu führen, dass der Türschließer 20 die Tür in Richtung der Gleitschiene 30 drückt bzw. vorspannt, so dass die Tür ohne anderweitige Krafteinwirkung von dem Türschließer 20 in die geschlossene Position bewegt wird. Wenn die Tür von einer Person geöffnet werden soll, muss insofern die von dem Türschließer 20 aufgebrachte Kraft zunächst überwunden werden.

Die Darstellung der Fig. 1 zeigt nun den Türschließhebel 1 in einer perspektivischen Ansicht. Dieser ist insgesamt von flachstabförmiger Kontur und in seinen beiden Endbereichen weist dieser Bohrungen 1.1, 1.2 auf, so wie dies anhand der Darstellungen der Fig. 1 und 2 ersichtlich ist. Über die Bohrung 1.2 kann der Türschließhebel 1 bzw. mittels eines Gleitsteins in der Gleitschiene 30 geführt sein, und im Bereich der Bohrung 1.1 ist der Türschließhebel 1 mit der Koppelvorrichtung 2 verbunden.

Die Koppelvorrichtung 2 besteht dabei aus zwei lösbar miteinander verbundenen Koppelelementen 3, 4, nämlich einem ersten Koppelelement 3, welches mit dem Türschließhebel 1 verbunden ist, und einem zweiten Koppelelement 4, welches mit dem ersten Koppelelement 3 verbunden ist.

Die Darstellung der Fig. 3 zeigt nun das erste mit dem Türschließhebel 1 verbundene Koppelelement 3. Die Ausgestaltung des ersten Koppelelements 3 ist insbesondere auch anhand der Darstellung der Fig. 5 ersichtlich. Das erste Koppelelement 3 weist einen tellerförmigen Abschnitt auf, der auf der Unterseite des Türschließhebels 1 anliegt und der umfangsseitig oder zumindest punktuell mit der Unterseite des Türschließhebels 1 verschweißt ist. Es ist auch vorstellbar, dass das erste Koppelelement 3 monolithisch einstückig mit dem Türschließhebel 1 ausgebildet ist.

Auf der vom Türschließhebel 1 abgewandten Seite weist es eine mehrere Vorsprünge 3.2 aufweisende Koppelkontur 3.1 auf, wobei die Vorsprünge 3.2 als Zähne ausgebildet sind. Die Koppelkontur 3.1 ist insgesamt mit 18 umfangsseitig gleichmäßig angeordneten und im Hinblick auf die Montageachse M in radialer Richtung nach außen vorspringenden Vorsprüngen 3.2 ausgestattet. Ferner ist das Koppelelement 3 achsensymmetrisch zur Montageachse M ausgestaltet und es weist im Inneren eine Bohrung auf, die mit der Bohrung 1.1 des Türschließhebels 1 fluchtet. Die Montageachse M erstreckt sich somit sowohl mittig durch die Bohrung 1.1 als auch durch das erste Koppelelement 3.

In korrespondierender Weise weist auch das zweite Koppelelement 4 eine insgesamt 18 umfangsseitig angeordnete jedoch in radialer Richtung nach innen vorspringende Vorsprünge 4.2 aufweisende Koppelkontur 4.1 auf, so wie dies bspw. anhand der Darstellung der Fig. 4, die das zweite Koppelelement 4 in verschiedenen Ansichten zeigt, ersichtlich ist. Auch die Vorsprünge 4.2 der Koppelkontur 4.2 sind dabei als Zähne ausgebildet. Die Vorsprünge 3.2, 4.2 sind aufeinander abgestimmt, so dass diese miteinander in Eingriff gebracht werden können, wenn das zweite Koppelelement 4 entlang der Montagachse M auf das erste Koppelelement 3 aufgesteckt wird. Somit sind die beiden Koppelelemente 3, 4 über die korrespondierend zueinander ausgestalteten Koppelkonturen 3.1, 4.1 formschlüssig miteinander verbindbar.

Auch das zweite Koppelelement 3 weist in der Mitte und konzentrisch zur Montageachse M eine Bohrung bzw. eine Ausnehmung auf, und es ist insgesamt achsensymmetrisch zur Montageachse M ausgebildet. Durch die Bohrungen ist es möglich, alle Elemente, also die beiden Koppelelemente 3, 4 und den Türschließhebel 1, mittels einer einzigen Schraube mit dem Türschließer 20 entlang der Montageachse M zu verbinden. Die Schraube ist in den Darstellungen nicht gezeigt, diese kann sich jedoch entlang der Montageachse M erstrecken und in die Welle des Türschließers 20 eingeschraubt sein, so dass die Elemente dann in axialer Richtung fixiert sind.

Diese Stellung ist in der Darstellung der Fig. 7 gezeigt. In dieser Figur ist zu erkennen, dass das zweite Koppelelement 4 das erste Koppelelement 3 umfangsseitig umgreift und die Vorsprünge 3.2, 4.2 miteinander verzahnt sind, so dass sich über diese Koppelung Kräfte bzw. Drehmomente von dem zweiten Koppelelement 4 über das erste Koppelelement 3 auf den Türschließhebel 1 und von dort auf die Gleitschiene 30 übertragen lassen. Das erste Koppelelement 3 ist dann im Grunde von außen nicht mehr zu erkennen, sondern lediglich die zylindermantelförmige Außenfläche des zweiten Koppelelements 4.

Auf der der Koppelkontur 4.1 gegenüberliegenden Seite weist das zweite Koppelelement 4 eine Schnittstelle 4.3 auf, die im Ausführungsbeispiel als Mehrkantschnittstelle in Form einer Vierkantausnehmung ausgebildet ist. Die Schnittstelle 4.3 weist somit vier jeweils in einem rechten Winkel zueinander angeordnete Seiten auf. Dieser Winkel kann auch als Symmetriewinkel S1 bezeichnet werden und er ist in der Darstellung der Fig. 4 verdeutlicht. Der Symmetriewinkel S1 von 90 Grad bedeutet, dass die Schnittstelle 4.3 nach einer Drehung um die Montageachse M um 90 Grad eine zu der Ausgangsposition identische Stellung eingenommen hat.

Die Schnittstelle 4.3 ist bspw. in der perspektivischen Ansicht der Darstellung der Fig. 4 zu erkennen. Über die Schnittstelle 4.3 kann das zweite Koppelelement 4 formschlüssig mit der Welle des Türschließers 20 verbunden sein, so dass sich über diese formschlüssige Verbindung zuverlässig Drehmomente übertragen lassen. Die nicht dargestellte Welle ist dabei entsprechend als Vierkantwelle ausgebildet und an die Größe der Schnittstelle 4.3 angepasst, so dass die Seiten der Vierkantwelle möglichst flächig an den Seiten der Schnittstelle 4.3 anliegen.

Wenn nun die beiden Koppelelemente 3, 4 miteinander verbunden sind, ist die Ausrichtung der Schnittstelle 4.3 dadurch festgelegt. Das heißt, die Seiten der Welle des Türschließers 20 und die Seiten der Schnittstelle 4.3 müssten dann zumindest annähernd miteinander fluchten, damit sich die Welle in die Schnittstelle 4.3 einstecken lässt. Dies kann bei der Montage allerdings zu Problemen führen und eine Verstellung der Welle des Türschließers 20 ist nicht immer ganz einfach, und zudem können auch verschiedene Türschließer 20 ggf. unterschiedlich ausgerichtete Wellen aufweisen. Vor diesem Hintergrund sind die beiden Koppelelemente 3, 4 nicht fest miteinander verbunden, sondern das zweite Koppelelement 4 ist lösbar auf das erste Koppelelement 3 aufsteckbar, so wie dies anhand der Darstellung der Fig. 2 und der Fig. 8 ersichtlich ist. Die jeweils mehrere Vorsprünge 3.2, 4.2 aufweisenden Koppelkonturen 3.1, 4.1 ermöglichen dabei, dass die beiden Koppelelemente 3, 4 nicht nur in einer einzigen Position zusammengesteckt bzw. miteinander verbunden werden können, sondern das zweite Koppelelement 4 kann vielmehr in ganz verschiedenen Montagepositionen M1, M2, M3, M4 mit dem ersten Koppelelement 3 verbunden sein. Das heißt, das zweite Koppelelement 4 kann zunächst gegenüber dem ersten Koppelelement 4 um die Montageachse M relativverdreht werden und dann in der verdrehten Position auf das erste Koppelelement 3 aufgesteckt werden. Durch die variable Verbindung kann somit eine Anpassung der Schnittstelle 4.3 und damit der Welle des Türschließers 20 an den Türschließhebel 1 sichergestellt werden, bzw. kann die Ausrichtung der Schnittstelle 4.3 weitestgehend beliebig variiert werden.

Im Hinblick auf die Variabilität sind dabei nur Grenzen durch die Teilung der Vorsprünge gegeben. Das heißt, die Anzahl der Vorsprünge 3.2, 4.2 bestimmt im Wesentlichen wie groß der Winkel ist, um den das zweite Koppelelement 4 verdreht werden kann, um mit dem ersten Koppelelement 3 verbunden zu werden. In der Darstellung der Fig. 6a ist nun zunächst eine erste Montageposition M1 gezeigt, die im Hinblick auf die in den weiteren Figuren 6b bis 6d als Normalstellung fungiert. Sofern sich die Welle des Türschließers 20 mit der Schnittstelle 4.3 ohne Weiteres verbinden lässt, muss keine weitere Anpassung vorgenommen werden.

Ist eine entsprechende Verbindung jedoch nicht ohne weiteres möglich, kann die Schnittstelle gemäß der Fig. 6b bis 6d gedreht werden. Die Figuren der Fig. 6a bis 6b zeigen dabei die Koppelvorrichtung 2 von unten, so dass die vier Seiten der Schnittstelle 4.3 zu erkennen sind. Da die beiden Koppelkonturen 3.1, 4.1 jeweils 18 Vorsprünge 3.2, 4.2 aufweisen, ist es möglich, das zweite Koppelelement 4 in 20 Grad Schritten mit dem ersten Koppelelement zu verbinden. Der sich aus der Anzahl der Vorsprünge bzw. der Zähneanzahl ergebende Symmetriewinkel S2 ist auch in der Darstellung der Fig. 4 verdeutlicht. Die gestrichelten Linien verlaufen dabei jeweils durch die Mitte bzw. die Montageachse M und die Spitzen von zwei benachbarten Vorsprünge 4.2.

Da die beiden Koppelkonturen 3.1, 4.1 umfangsseitig regelmäßig ausgestaltet sind, lässt sich das zweite Koppelelement 4jeweils um einen bestimmten Symmetriewinkel S2 im Uhrzeigersinn und entgegen dem Uhrzeigersinn drehen und dann mit dem ersten Koppelelement 3 verbinden. Die Darstellung der Fig. 6b zeigt eine Montagestellung M2, in welcher das zweite Koppelelement 4 um 20 Grad entgegen dem Uhrzeigersinn gedreht wurde, und die Darstellung der Fig. 6c zeigt die Montagestellung M3, in der das Koppelelement 4 ausgehend von der Stellung gemäß Fig. 6a um 20 Grad im Uhrzeigersinn gedreht wurde. In der Darstellung der Fig. 6d wurde das Koppelelement 4 um weitere 20 Grad gedreht. Wie dies bei einem Vergleich der Darstellungen der Fig. 6a bis 6b ersichtlich ist, ändert sich entsprechend auch die Ausrichtung der Schnittstelle 4.3, so dass insofern eine Adaption an verschieden ausgerichtete Wellen des Türschließers 20 ermöglicht wird.

Die Darstellung der Fig. 9 zeigt nun ein zweites Koppelelement 4 in einer Draufsicht auf die Koppelkontur 4.1 und die entsprechenden Vorsprünge 4.2. Dieses Koppelelement 4 unterscheidet sich gegenüber dem in den vorhergehenden Darstellungen gezeigten Koppelelement 4 durch eine geringere Vorsprungsanzahl. Denn dieses Koppelelement 4 weist nicht 18, sondern nur 15 Vorsprünge 4.2 auf. Der sich ergebene Symmetriewinkel S2 beträgt somit 24 Grad, das heißt, dass dieses Koppelelement 4 in 24 Grad Schritten auf das erste Koppelelement 3 aufgesteckt werden kann. Da die beiden Koppelkonturen 3.1, 4.1 der Koppelelemente 3, 4 korrespondierend zueinander ausgestaltet sind, um eine zuverlässige Drehmomentübertragung zu erreichen, weist dann insofern auch das erste Koppelelement 3 keine 18, sondern 15 Vorsprünge 3.2 auf.

Der Symmetriewinkel S1 der Schnittstelle 4.3 ist somit größer als der Symmetriewinkel S2 der Koppelkontur 4.1 ausgebildet. Es ist auch vorgesehen, dass das Verhältnis des Symmetriewinkel S1 zu dem Symmetriewinkel S2 grö-ßer 1, bevorzugt größer 3, besonders bevorzugt größer 9, insbesondere größer 12 ist.

Insgesamt ermöglicht die variable Verbindung der beiden Koppelelemente 3, 4 und die damit einhergehenden unterschiedlichen Montagepositionen M1, M2, M3, M4 eine Anpassung des Türschließhebels 1 an verschiedene Türschließer 20, was nicht nur die Verwendung von verschiedenen Türschließern 20 erlaubt, sondern auch eine die Montage erleichternde Anpassung an verschiedene Drehausgangsstellungen der Welle des Türschließers 20.

### BEZUGSZEICHENLISTE

- 1: Türschließhebel
- 1.1: Bohrung
- 1.2: Bohrung
- 2: Koppelvorrichtung
- 3: erstes Koppelelement
- 3.1: Koppelkontur
- 3.2: Vorsprung
- 4: zweites Koppelelement
- 4.1: Koppelkontur
- 4.2: Vorsprung
- 4.3: Schnittstelle
- 10: Türschließgestänge
- 20: Türschließer
- 30: Gleitschiene
- 100: Türschließvorrichtung

- M: Montageachse
- M1: Montageposition
- M2: Montageposition
- M3: Montageposition
- M4: Montageposition
- 51: Symmetriewinkel
- S2: Symmetriewinkel

## Patentansprüche

1. Türschließgestänge für eine Türschließvorrichtung (100) mit einem Türschließhebel (1) und einer Koppelvorrichtung (2) zur Koppelung des Türschließhebels (1) mit einem Türschließer (20), wobei die Koppelvorrichtung (2) ein mit dem Türschließhebel (1) verbindbares, vorzugsweise verbundenes, erstes Koppelelement (3) und ein mit dem Türschließer (20) verbindbares zweites Koppelelement (4) aufweist, und wobei das erste und das zweite Koppelelement (3, 4) zur Ermöglichung einer Drehmomentübertragung zwischen dem Türschließer (20) und dem Türschließhebel (1) miteinander verbunden sind,
**dadurch gekennzeichnet,**
**dass** die beiden Koppelelemente (3, 4) korrespondierend zueinander ausgestaltete Koppelkonturen (3.1, 4.1) aufweisen, über die die beiden Koppelelemente (3, 4) in verschiedenen Montagepositionen (M1, M2, M3, M4) formschlüssig miteinander verbindbar sind.

2. Türschließgestänge nach Anspruch 1, **dadurch gekennzeichnet, dass** die beiden Koppelkonturen (3.1, 4.1) zur formschlüssigen Verbindung jeweils mehrere Vorsprünge (3.2, 4.2) aufweisen.

3. Türschließgestänge nach einem der vorherhergehenden Ansprüche, **dadurch gekennzeichnet, dass** die beiden Koppelelemente (3, 4) lösbar miteinander verbunden sind.

4. Türschließgestänge nach einem der vorherhergehenden Ansprüche, **dadurch gekennzeichnet, dass** ein Koppelelement (4) auf das andere Koppelelement (3) aufsteckbar ist.

5. Türschließgestänge nach einem der vorherhergehenden Ansprüche, **dadurch gekennzeichnet, dass** die beiden Koppelelemente (3, 4) entlang einer Montageachse (M) miteinander verbindbar sind.

6. Türschließgestänge nach einem der vorherhergehenden Ansprüche, **dadurch gekennzeichnet, dass** die beiden Koppelelemente (3, 4) in den verschiedenen Montagepositionen (M1, M2, M3, M4) unterschiedlich um die Montageachse (M) gegeneinander relativverdreht zueinander angeordnet sind.

7. Türschließgestänge nach einem der vorherhergehenden Ansprüche, **dadurch gekennzeichnet, dass** die Koppelkontur (3.1) eines Koppelelements (3), insbesondere des ersten Koppelelements (3), mehrere in radialer Richtung nach außen vorspringende Vorsprünge (3.2) aufweist.

8. Türschließgestänge nach einem der vorherhergehenden Ansprüche, **dadurch gekennzeichnet, dass** die Koppelkontur (4.1) eines Koppelelements (4), insbesondere des zweiten Koppelelements (4), in radialer Richtung nach innen vorspringende Vorsprünge (4.2) aufweist.

9. Türschließgestänge nach einem der vorherhergehenden Ansprüche, **dadurch gekennzeichnet, dass** eines der Koppelelemente (3), insbesondere das erste Koppelelement (3), unlösbar mit dem Türschließhebel (1) verbunden, insbesondere mit diesem verschweißt, insbesondere monolithisch einstückig mit dem Türschließhebel (1) ausgebildet, ist.

10. Türschließgestänge nach einem der vorherhergehenden Ansprüche, **dadurch gekennzeichnet, dass** eines der Koppelelemente (4), insbesondere das zweite Koppelelement (4), eine Schnittstelle (4.3) zur Verbindung mit dem Türschließer (20) aufweist.

11. Türschließgestänge nach Anspruch 10, **dadurch gekennzeichnet, dass** die Schnittstelle (4.3) auf der einen Seite des Koppelelements (4) und die Koppelkontur (4.1) auf der anderen Seite des Koppelelements (4) angeordnet ist.

12. Türschließgestänge nach einem der Ansprüche 10 bis 11, **dadurch gekennzeichnet, dass** die Schnittstelle (4.3) als Mehrkantschnittstelle ausgebildet ist.

13. Türschließgestänge nach einem der Ansprüche 10 bis 12, **dadurch gekennzeichnet, dass** die Schnittstelle (4.3) einen Symmetriewinkel (S1) und die Koppelkontur (4.1) einen Symmetriewinkel (S2) aufweist, wobei sich der Symmetriewinkel (S1) der Schnittstelle (4.3) von dem Symmetriewinkel (S2) der Koppelkontur (4.1) unterscheidet, insbesondere dass der Symmetriewinkel (S1) der Schnittstelle (4.3) größer als der Symmetriewinkel (S2) der Koppelkontur (4.1) ist.

14. Türschließgestänge nach einem der Ansprüche 10 bis 13, **dadurch gekennzeichnet, dass** ein Verhältnis des Symmetriewinkel S1 zu dem Symmetriewinkel S2 größer 1, bevorzugt größer 3, besonders bevorzugt grö-ßer 9, insbesondere größer 12, ist.

15. Türschließgestänge nach einem der vorherhergehenden Ansprüche, **gekennzeichnet durch** ein Set zweiter Koppelelemente (4) unterschiedlicher Länge.

16. Türschließvorrichtung mit einem Türschließer (20), einem Türschließgestänge (10) und einer Gleitschiene (30), wobei das Türschließgestänge (10) auf der einen Seite mit dem Türschließer (20) und auf der anderen Seite mit der Gleitschiene (30) gekoppelt ist, wobei das Türschließgestänge (10) nach einem der vorhergehenden Ansprüche ausgestaltet ist.
